# FASCICULE DE BREVET EUROPEEN

(11) **EP 0 145 570 B1**
(45) Date de publication et mention de la délivrance du brevet: **20.07.1988**
(21) Numéro de dépôt: 84402369.7
(22) Date de dépôt: 20.11.1984
(51) Int. Cl.: H01J 29/07

(54) **Masque d'ombre pour tube d'image en couleurs, et tube d'image le comportant**
Schattenmaske für eine Farbbildwiedergaberöhre und mit einer solchen Maske versehene Röhre
Shadow mask for a colour picture tube, and tube provided with such a mask

(30) Priorité: 25.11.1983 FR 8318853
(43) Date de publication de la demande: 19.06.1985
(73) Titulaire: VIDEOCOLOR, 92128 Montrouge (FR)
(72) Inventeur: Fonda, Carlo Luigi, F-75379 Paris Cedex 08 (FR)
(74) Mandataire: Grynwald, Albert

(56) Documents cités:
- BE-A- 864 311
- DE-A- 2 713 246
- PATENTS ABSTRACTS OF JAPAN, vol. 6, no. 144 (E-122)[1022], 3 août 1982; & JP - A - 57 65649 (TOKYO SHIBAURA DENKI K.K.) 21-04-1982

## Description

La présente invention concerne un masque d'ombre ou électrode de sélection de couleurs pour tube d'image de télévision, ou visualisation, en couleurs. Elle concerne, plus particulièrement, des moyens de fixation du masque à son cadre de support qui sont agencés de manière à réduire la déformation initiale (le gonflement ou bombage) du masque sous l'effet de la chaleur engendrée par le bombardement électronique de celui-ci.

Un tube à masque comprend généralement une enveloppe de verre composée d'un panneau frontal (ou dalle) de forme rectangulaire, bordé par une paroi latérale en forme de jupe, qui est scellé à une partie dite conique qui se rétrécit et se termine par un col tubulaire logeant en bout un ensemble de trois canons à électrons. Autour du colon prévoit les déviateurs électromagnétiques horizontal et vertical permettant de réaliser le balayage de l'écran luminescent.

Cet écran composé de luminophores de trois couleurs primaires, rouge R, bleue B et verte V, est déposé sur la face intérieure de la dalle. Dans un type de tube où les canons à électrons émettent trois faisceaux d'électrons parallèles situés dans un même plan horizontal, cet écran est constitué par une succession répétée de trois bandes verticales de luminophores de couleurs différentes R, V, B.

L'électrode de sélection des couleurs est constituée par une surface métallique pourvue d'un grand nombre d'ouvertures oblongues (ou rectangulaires allongées); elle est appelée masque d'ombre et est disposée sur la trajectoire des trois faisceaux d'électrons à proximité de, et sensiblement parallèlement à, l'écran. Ce masque a pour effet de ne laisser passer de chaque faisceau d'électrons que la partie dirigée vers une seule des bandes de luminophores R, V et B, de telle sorte qu'un faisceau est destiné à frapper les bandes vertes V, un autre faisceau n'atteint que les bandes bleues B et le dernier faisceau n'excite que les bandes rouges R; la sélection est obtenue grâce aux angles d'incidence des faisceaux différents à l'endroit des fentes. Mais la majeure partie (80 % environ) des électrons de chaque faisceau frappe le masque sans traverser les fentes. Il en résulte un échauffement rapide de la partie du masque balayée par les faisceaux.

Comme le masque doit, durant la fabrication du tube, être enlevé et remis en place plusieurs fois et, en outre, être capable de supporter des chocs et des vibrations mécaniques prédéterminés sans subir de déformation ni de déplacements permanents, il est généralement supporté au moyen d'un cadre métallique rigide qui est, de préférence, réalisé en un profilé ayant une section en L et une épaisseur notablement supérieure à celle du masque (de 10 à 15 fois, par exemple). L'épaisseur du masque est généralement comprise entre 100 et 200 micromètres, et celle du cadre entre 2 et 3 millimètres. Ces valeurs dépendent bien entendu des dimensions de l'écran.

De ce fait, l'inertie thermique du cadre est beaucoup plus élevée que celle du masque; ce cadre n'est donc chauffé que beaucoup plus lentement. Ainsi le masque d'ombre est, dès la mise en route du tube, chauffé beaucoup plus rapidement que le cadre, lourd et épais. Ce cadre lui-même n'est que peu atteint par les électrons, qui ne le touchent généralement que vers le début et la fin de chaque ligne et de chaque trame du balayage. Par conséquent, il est surtout chauffé à partir du masque et il n'atteint sa température d'équilibre que beaucoup plus tard que ce dernier. On constate alors un phénomène de gonflement ou bombage du masque dont la partie centrale se rapproche de l'écran et dont les bords soudés au cadre restent maintenus en place par celui-ci. Le cadre est lui-même fixé à la jupe du panneau frontal à l'aide de moyens de montage classiques à ressorts à lames. Ce gonflement temporaire du masque perforé entraîne des déplacements des fentes qui, au centre, sont purement axiaux et qui présentent des composantes axiales décroissantes à partir du centre vers la périphérie (où elles sont initialement nulles), et radiales qui sont croissantes du centre (où elles sont nulles) jusqu'à environ à mi-chemin entre le centre et le bord (où elles atteignent leurs valeurs maximales) et à partir de là elles décroissent vers cette périphérie. Ceci est schématiquement illustré en coupe sur la figure 1, où la courbe A en tirets montre le profil d'un masque 12 et d'un cadre 16 froids et la courbe B en traits mixtes montre le profil d'un masque 12 chaud avec un cadre 16 froid occasionnant ledit gonflement. Les déplacements précités des fentes ont pour effet de déplacer les axes des portions des faisceaux qui les traversent par rapport aux axes verticaux des bandes de luminophores R, V, et B associées en triplets juxtaposés, de manière à occasionner des pertes de registre, ou défauts d'alignement, qui sont les plus élevés dans une zone annulaire située à mi-distance environ entre le centre et le bord du masque 12.

Il peut en résulter soit une diminution relative de l'intensité lumineuse sensiblement proportionnelle à celle de la surface de luminophore bombardée (si les bandes sont séparées par des zones dépourvues de phosphores), soit des défauts de pureté de la couleur, puisqu'un faisceau destiné à un luminophore unique tombe en partie sur une bande voisine d'une autre couleur.

Après un temps de fonctionnement déterminé du tube, le cadre 16 est également chauffé de manière progressive, par conduction, par rayonnemènt et éventuellement par bombardement électronique. Le cadre 16 et le masque 12 étant généralement réalisés en un même matériau (acier laminé), ils présentent le même coefficient de dilatation thermique. La dilatation du cadre 16, consécutive à celle du masque 12, a pour effet, d'une part, de réduire son gonflement (en l'aplatissant par rapport à la courbe B de la figure 1), d'autre part, d'augmenter l'écart entre les fentes de celui-ci, c'est-à-dire de les déplacer radialement. Ceci est illustré schématiquement et en coupe sur la figure 2, qui montre (courbe A en tirets analogue à celle de la figure 1) le profil d'un ensemble masque-cadre froids et (courbe C en traits pleins) un ensemble masque-cadre chauds, c'est-à-dire ayant atteints une même température d'équilibre. On constate que l'étendue du masque 12 ainsi que l'écart entre les paires de branches parallèles du cadre 16 ont augmenté et que le rayon de courbure du masque 12, après une brève réduction dûe au gonflement initial, devient légèrement supérieur à celui qu'il avait à l'état froid. Si le cadre 16 est suspendu uniquement à l'aide de lames de ressort dont les axes longitudinaux sont placés dans un même plan radial (transversal) et qui sont orientés sensiblement tangentiellement par rapport à sa circonférence, le cadre 16 peut se dilater dans son plan sans subir aucun déplacement axial. Ceci a pour effet d'étirer la surface du masque de telle sorte qu'elle s'étale en s'aplatissant légèrement. Le masque 12 subit donc un déplacement axial faible au centre qui augmente avec la distance radiale et un étalement dans le sens radial qui a pour effet de produire un accroissement du pas et, dans une moindre mesure, de la largeur des fentes. Il en résulte des pertes de registre dûes à l'étalement des fentes dans le plan de la surface dilatée, qui augmentent avec la distance radiale de celles-ci par rapport à l'axe du tube (c'est-à-dire par rapport au centre du masque 12). Il a été trouvé qu'un déplacement supplémentaire de l'ensemble masque 12-cadre 16 chauds (profil C) en direction de l'écran en suivant l'axe du tube, permettait de compenser ces pertes de registre, un tel déplacement permettant de maintenir sensiblement le centre de courbure de la surface du masque 12 à l'intersection de l'axe du tube avec le plan de déviation normal à cet axe. Ce déplacement axial vers l'avant, illustré par le profil D (sans cadre) sur la figure 2, est obtenu soit par des ressorts à lame (voir par exemple FR-A-1 540 869), soit à l'aide de bilames insérés entre une extrémité du ressort à lame et le cadre 16. Mais ces organes de compensation bimétalliques n'interviennent pas au cours du gonflement initial du masque 12. Ce gonflement a pu être notablement réduit, ainsi que d'autres effets de torsion exercés sur les bords du masque 12, en limitant le nombre de points de soudure réunissant la jupe du masque 12 à la ceinture du cadre 16 qui sont parallèles, comme décrit dans FR-A-1 470 260.

Diverses dispositions ont permis des réductions supplémentaires du gonflement initial tant en amplitude qu'en durée. En particulier on peut, dans ce but, utiliser un cadre d'épaisseur réduite renforcé par au moins une nervure ou un repli pour présenter une rigidité mécanique suffisante. On peut aussi, et c'est ce qu'utilise l'invention, faire appel à des bilames comme moyens de fixation intermédiaires entre le masque et la paroi latérale d'un cadre (voir par exemple DE-2 713 246).

Mais les bilames connus présentent des formes complexes et donc coûteuses à réaliser, ce qui est un inconvénient particulièrement gênant pour les appareils fabriqués en grande série.

L'invention permet la réalisation de bilames de forme simple et donc peu coûteux sans compromettre la qualité de la réduction du gonflement initial du masque.

Selon l'invention les bilames disposés entre le rebord du masque et le cadre sont plats et sont formés de deux lamelles métalliques superposées et soudées, dont l'une est tournée vers l'axe du tube et a un coefficient de dilatation thermique plus élevé que celui de l'autre. Les bilames ont, de préférence, un contour rectangulaire.

Lorsque le rebord du masque est à l'intérieur du cadre ce dernier présente des saillies auxquelles sont soudées les premières extrémités des bilames plats, les secondes extrémités étant soudées au rebord du masque, de manière que ce rebord soit à distance de la paroi correspondante du cadre pour permettre la dilatation du masque à l'intérieur du cadre.

Dans un mode d'éxécution qui peut être utilisé, tant lorsque le rebord du masque est à l'intérieur qu'à l'extérieur du cadre, une tranche d'extrémité de chaque bilame plat est soudée au fond d'une encoche correspondante que présente le cadre. La largeur de l'encoche est bien entendu supérieure à la largeur du bilame. Lorsque le rebord du masque est à l'intérieur du cadre il est préférable que le fond de l'encoche soit en saillie à l'intérieur du cadre. Lorsque le rebord du masque est à l'extérieur du cadre la face externe du bilame peut être sensiblement coplanaire avec la face externe du cadre.

L'invention sera mieux comprise et d'autres de ses objets, caractéristiques et avantages ressortiront de la description qui suit et des dessins annexés, s'y rapportant, sur lesquels:
- les figures 1 et 2 déjà décrites, sont des coupes schématiques de l'ensemble masque-cadre d'un tube de télévision en couleurs,
- la figure 3 est une vue frontale schématique indiquant les emplacements des bilames,
- les figures 4, 6, 8, et 10, sont des vues partielles en coupe de modes de réalisation, conformes à l'invention, des assemblages du masque et du cadre à l'aide de bilames,
- les figures 5, 7, 9, et 11 sont des vues en perspective des bilames des assemblages des figures respectivement 4, 6, 8, et 10, et
- la figure 12 montre des diagrammes des variations des pertes de registre en fonction du temps de fonctionnement du tube.

Le gonflement temporaire, à la mise en route du tube, du masque 12 par rapport au cadre 16 est réduit en rendant possible la dilatation dans le sens radial du masque de manière pratiquement indépendante de celle du cadre.

Les exemples que l'on va décrire se rapportent à un écran trichrome ligné et à un masque rectangulaire à fentes. Pour de tels tubes il n'y a théoriquement pas de défauts de registre dans le . sens des triplets (c'est-à-dire vertical); il suffit donc d'utiliser des bilames 26 uniquement sur les côtés verticaux, le haut et le bas de la jupe 24 du masque 12 étant, de préférence, directement soudés, par exemple, en 2, 3 ou 4 points, à la paroi latérale 18 (figure 4) du cadre 16, afin d'en réduire le coût.

La figure 3 est une vue frontale schématique indiquant respectivement des emplacements des bilames de liaison 26 et des soudures, d'un ensemble masque-cadre suivant l'invention.

Chacun des côtés verticaux, gauche et droite, de la jupe du masque 12 à fentes 11 est réuni au côté adjacent de la ceinture 180 du cadre, au moyen de trois pattes en bilame 26 dont l'une, 26₂, est disposée au milieu du côté concerné et les deux autres, 26, et 26₃, symétriquement de part et d'autre de ce milieu au voisinage des coins 13, et 13₂.

La dilatation du masque 12 dans le sens de la diagonale étant supérieure à celle dans le sens de son axe de symétrie horizontal, on choisit pour les bilames 26, et 26₃ placés dans les coins une flexion plus forte que pour le bilame 26₂. Cette flexion plus forte peut être obtenue notamment en augmentant la différence entre les coefficients de dilatation thermique des alliages constitutifs respectifs des deux plaquettes superposées et réunies ensemble constituant les bilames. Il est également possible de faire varier la longueur du bilame 26 pour obtenir un déplacement plus petit ou plus grand de son extrémité fixée à la jupe 24.

Les grands côtés horizontaux du cadre et de la jupe sont directement réunis ensemble, par exemple par trois points de soudure 31₁, 31₂ et 31₃, dont l'un 31₂ est au milieu et les deux autres 311 et 31₃ situés symétriquement de part et d'autre de ce milieu. L'expérience a montré qu'il peut être avantageux de placer les points de soudure 31₁ et 31₃ à des distances du milieu 31₂ qui sont inférieures au quart de la longueur totale du haut ou du bas de la jupe, en vue de réduire une possible distorsion curviligne de la forme allongée des fentes 11.

Les figures 4 6, 8, et 10 sont des vues partielles en coupe de modes de réalisation des assemblages masque-cadre à l'aide de bilames plats, et les figures 5 7, 9, et 11 sont des vues en perspective de ces bilames plats utilisés dans les assemblages des figures ci-dessus.

Sur la figure 4, on utilise un cadre 16 dont la paroi latérale 18 est pourvue dans sa partie inférieure de renfoncements ou creux 20 qui constituent des saillies vers l'intérieur de cette paroi latérale 18 régulièrement espacées, de sorte que le plan défini par la surface intérieure est espacé du reste de la face interne de la paroi 18 de manière suffisante pour permettre l'utilisation des bilames plats 260 montrés sur la figure 5. Chaque bilame est composé d'une lame 270 de faible dilatation et d'une lame 280 de forte dilatation superposées et réunies, dont la première 270 est réunie par son extrémité inférieure à la face interne du creux 20, par un point de soudure 181 et dont la seconde, 280, est réunie par son extrémité supérieure à la face externe de la jupe 24, par un autre point de soudure 240. Lorsqu'il s'échauffe, le bilame 260 subit une flexion vers l'extérieur, analogue à un pivotement dans le sens de la flèche N autour de son point de fixation 181 au cadre 16.

La lame 270, dont une extrémité est soudée en un point 181 à la ceinture 18 du cadre 16, est, de préférence, réalisée en un alliage de nickel (30-40 % par exemple) et de fer, ayant un coefficient de dilatation thermique faible (et généralement connu sous la dénomination "INVAR"). L'autre lame 280, dont l'autre extrémité est soudée en un point 240 à la jupe 24 du masque 12 est en acier, par exemple, laminé à froid (comme le masque et le cadre) et présente un coefficient de dilatation thermique élevé.

Les figures 6 et 7 montrent partiellement, respectivement en coupe et en perspective, un autre mode de réalisation d'un ensemble masque-cadre utilisant des bilames plats intermédiaires. Le cadre 16 est ici du type à renfoncements ou creux 20 espacés, comme sur la figure 4.

Au-dessus de ces creux 20, la paroi latérale 18 est pourvue de découpes ou de créneaux 188 dont le fond plat, parallèle à la base 19 du cadre 16, est déporté vers l'axe du tube (l'intérieur) par rapport au bord supérieur de la paroi latérale 18. En prolongement du creux 20, sur ce fond plat, on soude en 183 le côté inférieur tout entier d'un bilame plat 262, analogue à celui représenté sur la figure 5. Ce bilame 262 se compose d'une lamelle à faible dilatation 272 tournée vers l'extérieur (à l'opposé de l'axe du tube) et d'une lamelle à forte dilatation 282 tournée vers l'intérieur, superposées et soudées ensemble. Le haut de la face interne de la patte 262 est soudée en 240 à face extérieure de la jupe 24. Lors de la montée en température, le point de soudure 240 est déplacé selon la flèche S, vers l'extérieur de sorte que les pattes 262 tendent le masque 12.

Les figures 4, 5, 6, et 7 montrent des assemblages masque- cadre du type où la jupe (24) est à l'intérieur de la paroi latérale (18, 180) du cadre. Dans ce cas, la dilatation compensatrice du gonflement, obtenue à l'aide des bilames est limitée à la largeur de l'espacement entre face extérieure de la jupe 24 et la face intérieure de la ceinture 18 ou 180. Cette limitation est inexistante dans les assemblages du type à masque dont la jupe 24 entoure la paroi latérale 180 du cadre.

La figure 8 est une coupe partielle du mode de réalisation le plus simple d'un assemblage masque-cadre du type à jupe extérieure utilisant un bilame plat 263, représenté en perspective sur la figure 9.

Ce bilame 263 se compose d'une lamelle à faible dilatation 273 et d'une lamelle à forte dilatation 283, superposées et réunies. L'extrémité inférieure de la face accessible de la lamelle 283 est réunie par un point de soudure 184 au bas de la face extérieure de la paroi latérale 180 du cadre 160. Le haut de la face accessible de la lamelle 273 est soudée en 241 à la face intérieure de la jupe 24. Lors de la montée en température du bilame 263, le haut de celui-ci s'écarte de la paroi latérale 180 du cadre 160, comme symbolisé par la flèche T.

Dans l'exemple des figures 10 et 11, on utilise également un cadre 16 dont la paroi latérale 18 sensiblement plate (sans creux ni saillies) est pourvue de découpes en créneaux 187 permettant d'y placer des bilames 265 plats rectangulaires, composés chacun d'une lamelle 275 à faible dilatation et d'une lamelle 285 à forte dilatation, superposées et soudées ensemble sur toute leur interface, semblables aux bilames 260, 262, et 263 des figures 5, 7, et 9.

Le fond du créneau 187 est plat et parallèle à la base 19 du cadre 16 de façon à pouvoir porter le bout inférieur du bilame 265 qui est réuni à ce fond par une soudure 186.

Afin qu'un échauffement du bilame 265 résulte en une flexion telle que son extrémité libre se déplace vers l'extérieur selon la flèche X, la lamelle 275 est tournée vers l'extérieur et la lamelle 285 vers l'intérieur ou l'axe du tube.

La face accessible de la lamelle à faible dilatation 275 peut être disposée en alignement avec la face extérieure de la paroi latérale de la ceinture 18 ou légèrement en saillie par rapport à celle-ci, la face intérieure de la jupe 24 du masque 12 étant réunie par un point de soudure 241 à la partie supérieure de la face extérieure du bilame 265. Lorsque cette face est coplanaire avec celle de la ceinture 18, la face intérieure de la jupe 24 peut être en contact avec la face extérieure de la ceinture 18 au début du fonctionnement du tube, ce qui permet éventuellement d'assurer un chauffage initial plus rapide du cadre 16, notamment en ce qui concerne ses branches latérales horizontales (gauche et droite).

Dans les modes de réalisation des figures 6, 7, 10 et 11, où le cadre 16 est pourvu de créneaux pour loger les bilames 262 ou 265, celui-ci est affaibli par ces découpes et devra présenter une épaisseur suffisante pour compenser l'affaiblissement. Dans les autres modes de réalisation, l'utilisation d'un cadre léger (160) peut être avantageux du point de vue, d'une part, de la réduction du gonflement temporaire quant à son amplitude et à sa durée et, d'autre part, de la compensation de la dilatation globale du cadre et du masque, généralement assurée par les montages à bilame classiques, dont sont munis les ressorts de suspension du cadre à la dalle frontale du tube, car la montée en température plus rapide du cadre léger favorise celle des pièces en bilame qui lui sont soudees.

Les effets des bilames 26 ou 260 sur le comportement du masque 12, c'est-à-dire la variation du défaut de registre M_{R} avec le temps de fonctionnement t est illustré sur la figure 12. En abscisses le temps t = 0 correspond à la mise en route du tube et en ordonnées le défaut d'alignement ou défaut de registre M_{R} se mesure par l'écart de l'axe d'un faisceau fin d'excitation d'une couleur par rapport à l'axe médian vertical de la bande de luminophores de la même couleur pour un point situé sur l'axe médian horizontai de l'écran, généralement à mi-distance entre le centre et le bord de l'écran ligné trichrome. Un écart radial vers le centre est positif et vers le bord négatif.

Les courbes de la figure 12 ont été tracées pour une élévation de température de 25 à 55° C. La courbe Y correspond à un ensemble masque-cadre selon l'invention mais sans les moyens de compensation classiques assurant le rapprochement de l'ensemble masque- cadre de l'écran par son déplacement axial vers l'avant tandis que la courbe 0 se rapporte à un ensemble masque-cadre conforme à l'invention avec en plus lesdits moyens de compensation classiques constitués par des bilames entre le cadre et les ressorts de suspension à la dalle de verre.

De la figure 12 on déduit que les bilames entre cadre et masque disposés selon la figure 3 permettent de réduire le défaut de registre (ici positif) dû au gonflement temporaire, mais sans les moyens de compensation entre cadre et dalle de verre, la dilatation globale de l'ensemble cadre-masque atteinte après environ 30 minutes reste importante. La disposition des moyens de compensation connue augmente très légèrement le gonflement temporaire (valeur positive de M_{R}) mais ramène la dilatation globale à une valeur faible.

## Revendications

1. Tube d'image en couleurs comportant un masque perforé (12) pour la sélection des couleurs afin que le faisceau d'électrons destiné à une couleur n'atteigne, sur l'écran, que les luminophores de cette couleur, ce masque présentant un rebord (24) fixé à un cadre (16) par l'intermédiaire de bilames (26), ce cadre étant lui-même solidaire de la face interne de la paroi de verre du tube au voisinage de l'écran, caractérisé en ce que les bilames (26) entre le rebord (24) du masque et la cadre (16, 160) sont plats et sont formés chacun de deux lamelles métalliques superposées et soudées, dont l'une est tournée vers l'axe du tube et a un coefficient de dilatation thermique plus élevé que celui de l'autre.

2. Tube selon la revendication 1, caractérisé en ce que le rebord (24) du masque (12) étant à l'intérieur du cadre (16), l'une des extrémités de chaque bilame est soudée à un bossage d'une branche du cadre (16) et son autre extrémité au rebord (24) du masque de façon à ménager un espace entre ladite branche correspondante (18) du cadre (16) et la partie du bilame fixée au rebord du masque.

3. Tube selon la revendication 1, caractérisé en ce que chaque bilame (260) plat a une tranche d'extrémité soudée au fond d'une encoche (188) du cadre et une face soudée au rebord du masque, la largeur de l'encoche étant supérieure à la largeur du bilame correspondant.

4. Tube selon la revendication3, caractérisé en ce que le rebord du masque étant à l'intérieur du cadre, le fond de l'encoche (188) de ce cadre est en saillie à l'intérieur de ce dernier de façon à ménager un espace entre la branche correspondante du cadre et le rebord du masque.

5. Tube selon la revendication 3, caractérisé en ce que le rebord du masque étant à l'extérieur du cadre, la face externe du bilame est sensiblement coplanaire avec la face externe du cadre.

6. Tube selon l'une quelconque des revendications précédentes, caractérisé en ce que chaque bilame a une forme générale rectangulaire.

7. Tube selon l'une quelconque des revendications précédentes, caractérisé en ce que, le masque ayant une forme sensiblement rectangulaire, les bilames sont disposés le long des côtés courts, avec un bilame (26₂) sensiblement au centre de chacun de ces côtés courts et des bilames (26₁, 26₃) au voisinage des coins (13i, 132), la flexion des bilames au voisinage des coins étant supérieure à la flexion des bilames en position sensiblement centrale.

8. Tube selon la revendication 8, caractérisé en ce que l'écran présente des bandes de luminophores continues dans la direction parallèle aux côtés courts, les rebords du masque sur ses côtés longs étant fixés au cadre par l'intermédiaire de points de soudure (31) sans présence de bilames.

## Patentansprüche

1. Farbbildröhre mit einer Lochmaske (12) für die Selektion der Farben, damit das für eine Farbe bestimmte Elektronenbündel auf dem Bildschirm nur die Leuchtstoffe dieser Farbe erreicht, wobei diese Maske einen Rand (24) aufweist, der über Bimetallstreifen (26) an einem Rahmen (16) befestigt ist, wobei dieser Rahmen selbst mit der Innenseite der Glaswand der Röhre in der Nähe des Bildschirms fest verbunden ist, dadurch gekennzeichnet, daß die zwischen dem Rand (24) der Maske und dem Rahmen (16, 160) gelegenen Bimetallstreifen (26) flach sind und jeweils aus zwei aufeinandergelegten und verlöteten Metallamellen bestehen, wovon die eine sich zur Achse der Röhre richtet und einen höheren Wärmeausdehnungskoeffizient als die andere aufweist.

2. Röhre nach Anspruch 1, dadurch gekennzeichnet, daß der Rand (24) der Maske (12) sich im Inneren des Rahmens (16) befindet und eines der Enden jedes Bimetallstreifens auf einer Wölbung eines Schenkels des Rahmens (16) angelötet ist, während das andere Ende auf dem Rand (24) der Maske verlötet wird, so daß ein Raum zwischen dem entsprechenden Schenkel (18) des Rahmens (16) und dem auf dem Rand der Maske befestigten Teil des Bimetallstreifens angeordnet wird.

3. Röhre nach Anspruch 1, dadurch gekennzeichnet, daß jeder flache Bimetallstreifen (260) einen auf dem Boden einer Einkerbung (188) des Rahmens angelöteten Endabschnitt sowie eine auf dem Rand der Maske angelötete Fläche aufweist, wobei die Breite der Einkerbung großer ist als die Breite des entsprechenden Bimetallstreifens.

4. Röhre nach Anspruch 3, dadurch gekennzeichnet, daß der Rand der Maske sich im Inneren des Rahmens befindet und der Boden der Einkerbung (188) dieses Rahmens im Inneren desselben herausragt, so daß ein Raum zwischen dem entsprechenden Schenkel des Rahmens und dem Rand der Maske angeordnet wird.

5. Röhre nach Anspruch 3, dadurch gekennzeichnet, daß der Rand der Maske sich im Inneren des Rahmens befindet und die Außenseite des Bimetallstreifens zu der Innenseite des Rahmens im wesentlichen koplanar steht.

6. Röhre nach einem der vorstehenden Ansprüche, dadurch gekennzeichnet, daß jeder Bimetallstreifen eine rechteckige Grundform aufweist.

7. Röhre nach einem der vorstehenden Ansprüche, dadurch gekennzeichnet daß da die Maske eine im wesentlichen rechteckige Form aufweist und die Bimetallstreifen entlang den kurzen Seiten angeordnet sind, wobei ein Bimetallstreifen (26₂) im wesentlichen in der Mitte jeder dieser kurzen Seiten und Bimetallstreifen (26₁, 26₃) in der Nähe der Ecken (13₁, 13₂) angeordnet sind, wobei die Durchbiegung der Bimetallstreifen in der Nähe der Ecken größer ist als die Durchbiegung der Bimetallstreifen in einer im wesentlichen zentralen Stellung.

8. Röhre nach Anspruch 8, dadurch gekennzeichnet, daß der Bildschirm kontinuierliche Leuchtstoffbänder in zu den kurzen Seiten paralleler Richtung aufweist, wobei die Ränder der Maske an ihren langen seiten mittels Lötstellen (31) und ohne Bimetallstreifen befestigt sind.

## Claims

1. A color image tube comprising a perforated mask (12) for the selection of the colors so that the electron beam for one color only strikes, on the screen, the luminophors of this color, such mask presenting a rim (24) fixed to a frame (16) by the intermediary of bimetals (26), such frame being itself fixed to the internal surface of the glass wall of the tube adjacent to the screen characterized in that the bimetals (26) between the rim (24) of the mask and the frame (16 and 160) are flat and are each formed by two metallic strips which are superposed and welded or soldered, one of the same being turned towards the axis of the tube and has a coefficient of thermal expansion higher than that of the other.

2. The tube as claimed in claim 1 characterized in that the rim (24) of the mask (12) being in the interior of the frame (16), one of the ends of each bimetal is welded or soldered to a projection on one member of the frame (16) and its other end is secured to the rim (24) of the mask in such a manner as to provide a space between the said corresponding member (18) of the frame (16) and the part of the bimetal secured to the rim of the mask.

3. The tube as claimed in claim 1 characterized in that each flat bimetal (260) has an end section soldered or welded to the bottom of a groove (188) of the frame and a surface soldered or welded to the rim of the mask, the breadth of the groove being in excess of the breadth of the corresponding bimetal.

4. The tube as claimed in claim 3 characterized in that the rim of the mask being in the interior of the frame, the bottom of the groove (188) of this frame projects into the latter in such a manner as to provide a space between the corresponding member of the frame and the rim of the mask.

5. The tube as claimed in claim 3 characterized in that, the rim of the mask being to the exterior of the frame, the external surface of the bimetal is essentially coplanar to the external surface of the frame.

6. The tube as claimed in any one of the preceding claims characterized in that each bimetal has a generally rectangular form.

7. The tube as claimed in any one of the preceding claims characterized in that, the mask having an essentially rectangular form, the bimetals are arranged along the short sides with one bimetal (26₂) being essentially at the center of each of the short sides and of the bimetals (26, and 26₃) adjacent to the corners (13, and 13₂), the flexure of the bimetals adjacent to the corners being greater than the flexure of the bimetals in an essentially central position.

8. The tube as claimed in claim 8 characterized in that the screen has bands of continuous luminophors running in a direction parallel to the short sides, the rims of the mask on its long sides being fixed to the frame by the intermediary of spot welds (31) without the presence of bimetals.
